# EUROPÄISCHE PATENTSCHRIFT

(11) **EP 2 876 191 B1**
(45) Veröffentlichungstag und Bekanntmachung des Hinweises auf die Patenterteilung: **24.02.2016**
(21) Anmeldenummer: 13194004.1
(22) Anmeldetag: 22.11.2013
(51) Int. Cl.: D01G 1/00, A46D 1/06, B65H 51/18

(54) **Verfahren und Vorrichtung zur Verarbeitung von Faserbündeln**
Device and method for processing bundles of fibres
Procédé et dispositif destinés au traitement de faisceaux de fibres

(43) Veröffentlichungstag der Anmeldung: 27.05.2015
(73) Patentinhaber: Reifenhäuser GmbH & Co. KG Maschinenfabrik, 53844 Troisdorf (DE)
(72) Erfinder: Metz, Thomas, 69483 Wald-Michelbach (DE); Viniol, Gerd, 64689 Grasellenbach (DE)
(74) Vertreter: Rohmann, Michael

(56) Entgegenhaltungen:
- EP-A2- 1 262 121
- DE-A1- 19 909 435
- JP-A- S60 134 863
- DATABASE WPI Week 201169 Thomson Scientific, London, GB; AN 2011-M74362 XP002722557, -& JP 2011 202300 A (TORAY IND INC) 13. Oktober 2011 (2011-10-13)

## Beschreibung

Die Erfindung betrifft ein Verfahren zur Verarbeitung von Faserbündeln, wobei Faserbündelabschnitte von einem Faserbündel abgeschnitten werden. Die Erfindung betrifft weiterhin eine Vorrichtung zur Verarbeitung von Faserbündeln. Bei den Faserbündeln handelt es sich insbesondere um Bündel von Fasern bzw. Filamenten aus thermoplastischem Kunststoff und nach einer Ausführungsform um Bündel aus Monofilamenten aus thermoplastischem Kunststoff. Die Fasern bzw. Filamente aus thermoplastischem Kunststoff werden zweckmäßigerweise mittels einer Extrusionsvorrichtung extrudiert.

Aus der Praxis sind Verfahren der eingangs beschriebenen Art in verschiedenen Ausführungsformen bekannt. In der Regel wird im Anschluss an eine Extrusionsvorrichtung für Filamente ein Strangwickler bzw. Borstenwickler positioniert und die Filamente werden zunächst aufgewickelt. Anschließend werden die Filamente durchtrennt und zu einem Faserbündel (sogenanntes Hank) zusammengefasst. Daraufhin werden die Faserbündel üblicherweise mit Folie oder Papier umwickelt. Im Anschluss daran werden die Faserbündel in Faserbündelabschnitte (sogenannte Pucks) aufgetrennt. Diese von dem Faserbündel abgetrennten Faserbündelabschnitte werden dann weiterverarbeitet bzw. verpackt. Das Umwickeln der Faserbündel mit Folie oder Papier dient zur Stabilisierung bzw. Fixierung der Faserbündel, insbesondere für das Abtrennen der Faserbündelabschnitte. Dieses Umwickeln ist aber aufwendig bzw. kostenaufwendig und die Folie oder das Papier muss in der Regel nachträglich wieder entfernt werden. Das wird beispielsweise mit Hilfe einer wasserlöslichen Folie realisiert.

Aus DE 199 09 435 A1 ist ein Verfahren und eine Vorrichtung zur Herstellung von Borstenwaren bekannt. Hier wird insbesondere eine Vorrichtung zur

Herstellung von Borstengruppen aus Teilgruppen unterschiedlicher Borstenarten beschrieben, wobei die Borsten für jede Teilgruppe aus Endlosmonofilen zu einem Strang zusammengefasst und insbesondere auf Spulen untergebracht sind. Von den Spulen werden sie abgezogen und zu Borstengruppen verarbeitet. Die Stränge werden in eine Formeinrichtung eingeschoben und dabei werden die vorlaufenden Enden der Stränge in der Formeinrichtung zu den entsprechenden Teilquerschnitten der Teilgruppen umgeformt. Es ist fernerhin eine Schneideinrichtung vorgesehen, mit der an einer Halteeinrichtung eingeklemmte Stränge an der Formeinrichtung abgeschnitten werden können.

Der Erfindung liegt das technische Problem zugrunde, ein Verfahren der eingangs genannten Art anzugeben, mit dem Faserbündelabschnitte von Faserbündeln funktionssicher abgetrennt werden können ohne dass eine Umwicklung der Faserbündel insbesondere mit Folie oder Papier notwendig ist. Der Erfindung liegt weiterhin das technische Problem zugrunde, eine entsprechende Vorrichtung zur Verarbeitung von Faserbündeln anzugeben.

Zur Lösung des technischen Problems lehrt die Erfindung ein Verfahren zur Verarbeitung von Faserbündeln, wobei Faserbündelabschnitte von einem Faserbündel abgetrennt bzw. abgeschnitten werden, wobei Faserbündel mit einer Zuführungsvorrichtung zugeführt werden,
wobei ein Faserbündel in seinem oberen Bereich, vorzugsweise an seinem oberen Ende von einem oberen Greifer ergriffen wird und wobei das Faserbündel in seinem unteren Bereich von einem unteren Greifer ergriffen wird, wobei anschließend das Faserbündel unterhalb des unteren Greifers von einem Vorschubgreifer ergriffen wird und wobei daraufhin bzw. gleichzeitig der untere Greifer geöffnet bzw. außer Eingriff mit dem Faserbündel gebracht wird,
wobei im Anschluss daran das Faserbündel mit dem daran angeschlossenen oberen Greifer und dem daran angeschlossenen Vorschubgreifer um einen Hub vorgeschoben bzw. nach unten vorgeschoben wird, wobei der Hub vorzugsweise der Länge bzw. im Wesentlichen der Länge eines von dem Faserbündel abzutrennenden Faserbündelabschnittes entspricht,
wobei daraufhin ein Faserbündelabschnitt mit einer Schneideinrichtung von dem Faserbündel abgetrennt wird und abgelegt wird, wobei vorzugsweise dabei der Faserbündelabschnitt von einem Bündelgreifer erfasst wird und bevorzugt in einem Transport- und/oder Lagerbehälter abgelegt wird,
wobei anschließend der untere Greifer wieder geschlossen bzw. wieder in Eingriff mit dem Faserbündel gebracht wird sowie der Vorschubgreifer geöffnet bzw. außer Eingriff mit dem Faserbündel gebracht wird und der Vorschubgreifer wieder zurückbewegt wird bzw. wieder nach oben zurückbewegt wird, vorzugsweise entsprechend der vorangegangenen Vorschubbewegung zurückbewegt wird
und wobei im Anschluss daran der untere Greifer wieder geöffnet sowie der Vorschubgreifer wieder geschlossen wird und das Faserbündel mit dem daran angeschlossenen oberen Greifer und dem daran angeschlossenen Vorschubgreifer wieder um einen Hub vorgeschoben wird und so weiter fort. Diese Verfahrensweise wird zweckmäßigerweise durchgeführt, bis das obere Ende des Faserbündels erreicht ist. Vorzugsweise wird anschließend ein weiteres Faserbündel von der Zuführungsvorrichtung zugeführt und von dem oberen sowie von dem unteren Greifer ergriffen und wie beschrieben in Faserbündelabschnitte aufgetrennt. Es liegt im Rahmen der Erfindung, dass die Zuführung der Faserbündel mit der Zuführungsvorrichtung taktweise erfolgt. Es liegt weiterhin im Rahmen der Erfindung, dass die Vorschubbewegung bzw. der damit verbundene Schneidvorgang mittels der Schneideinrichtung taktweise durchgeführt wird.

Faserbündel meint im Rahmen der Erfindung eine Mehrzahl bzw. Vielzahl von vorzugsweise in Längsrichtung des Faserbündels orientierten Fasern bzw. Filamenten. - Die im Rahmen der erfindungsgemäßen Vorrichtung eingesetzten Greifer, d.h., der obere Greifer und/oder der untere Greifer und/oder der Vorschubgreifer und/oder der Bündelgreifer weisen bevorzugt gegeneinander wirkende Greifelemente auf, die das Faserbündel bzw. den Faserbündelabschnitt klemmend ergreifen. Zweckmäßigerweise ist im ergriffenen Zustand des Faserbündels bzw. des Faserbündelabschnittes keine Relativbewegung bzw. im Wesentlichen keine Relativbewegung zwischen Faserbündel/Faserbündelabschnitt und zugeordnetem Greifer möglich. Geschlossene Position eines Greifers meint hier und nachfolgend, dass der jeweilige Greifer in Eingriff bzw. in klemmendem Eingriff mit dem Faserbündel/Faserbündelabschnitt ist. Geöffnete Position des Greifers meint dementsprechend, dass der jeweilige Greifer außer Eingriff mit dem Faserbündel bzw. Faserbündelabschnitt ist.

Der Erfindung liegt die Erkenntnis zugrunde, dass mit dem erfindungsgemäßen Verfahren eine sehr funktionssichere, präzise und saubere Abtrennung von Faserbündelabschnitten möglich ist, ohne dass es einer Umwicklung des Faserbündels mit Folie, Papier oder dergleichen bedarf. Es liegt im Rahmen der Erfindung, dass die von einem Faserbündel abgetrennten Faserbündelabschnitte parallel und gleichgerichtet abgelegt werden können und vorzugsweise in einem weiter unten noch erläuterten Kammersystem abgelegt werden können. Dadurch wird eine sehr platzsparende Lagerung bzw. ein sehr platzsparender Transport der im Rahmen der Erfindung abgetrennten Faserbündelabschnitte möglich.

Es liegt im Rahmen der Erfindung, dass die Fasern der Faserbündel aus thermoplastischem Kunststoff bestehen bzw. im Wesentlichen aus thermoplastischem Kunststoff bestehen und bevorzugt als Filamente bzw. als Monofilamente mittels einer Extrudiervorrichtung extrudiert werden. Die erfindungsgemäße Vorrichtung hat sich für Filamente bzw. Monofilamente aus thermoplastischem Kunststoff besonders bewährt. Es liegt weiterhin im Rahmen der Erfindung, dass die extrudierten Fasern bzw. Filamente/Monofilamente zu den Faserbündeln zusammengefasst werden und mittels der Zuführungsvorrichtung zugeführt werden.

Zweckmäßigerweise sind die zugeführten Faserbündel vertikal orientiert. Soweit hier und nachfolgend von vertikaler Orientierung die Rede ist, meint dies auch eine im Wesentlichen vertikale Orientierung. Bevorzugt sind die zu verarbeitenden Faserbündel bereits in der Zuführungsvorrichtung vertikal orientiert und vorzugsweise liegt die vertikale Orientierung der Faserbündel vor, wenn sie von dem oberen Greifer und von dem unteren Greifer ergriffen werden sowie in die Position oberhalb der Schneideinrichtung transportiert werden. Weiterhin liegt es im Rahmen der Erfindung, dass die Faserbündel bei ihrer Vorschubbewegung und bei dem Schneidvorgang vertikal angeordnet sind.

Eine bewährte Ausführungsform des erfindungsgemäßen Verfahrens zeichnet sich dadurch aus, dass ein Faserbündel - bevorzugt in bzw. an der Zuführungsvorrichtung - von dem oberen Greifer ergriffen wird und anschließend durch die geöffneten Greifelemente des unteren Greifers von dem oberen Greifer nach oben bzw. vertikal nach oben gezogen wird. Zweckmäßigerweise greift der obere Greifer dabei an einem Spannadapter an, in dem das Faserbündel mit seinem oberen Ende eingehängt ist. Anschließend wird das Faserbündel in seinem unteren Bereich von dem unteren Greifer ergriffen. Dieses Ergreifen des Faserbündels durch den unteren Greifer dient empfohlenermaßen der Fixierung des Faserbündels im unteren Bereich bzw. dem Verhindern eines Aufbauschens und Verwirrens der Fasern im unteren Bereich des Faserbündels.

Es empfiehlt sich, dass nach dem erstmaligen Ergreifen des Faserbündels von dem oberen Greifer und von dem unteren Greifer das Faserbündel mittels des oberen Greifers und mittels des unteren Greifers oberhalb der Schneideinrichtung positioniert wird und dazu bevorzugt horizontal bis in die Position über der Schneideinrichtung verfahren/bewegt wird. Im Anschluss daran erfolgt dann das Ergreifen des Faserbündels durch den Vorschubgreifer, das Öffnen des unteren Greifers sowie die Vorschubbewegung des Faserbündels und die Abtrennung eines Faserbündelabschnittes und so weiter fort.

Es liegt im Rahmen der Erfindung, dass der untere Greifer während der Vorschubbewegungen des Faserbündels in Richtung Schneideinrichtung in der gleichen horizontalen Position bzw. Ebene oder im Wesentlichen in der gleichen horizontalen Position bzw. Ebene verbleibt und der obere Greifer entsprechend den Vorschubbewegungen des Faserbündels nach und nach nach unten bzw. vertikal nach unten in Richtung Schneideinrichtung bewegt/verfahren wird. Der untere Greifer verbleibt also zweckmäßigerweise auf der gleichen Höhe bzw. im Wesentlichen auf der gleichen Höhe und öffnet bzw. schließt nach Bedarf entsprechend der erfindungsgemäßen Verfahrensweise. Es liegt weiterhin im Rahmen der Erfindung, dass der obere Greifer während der Vorschubbewegungen eines zu bearbeitenden Faserbündels geschlossen bleibt und somit kein Öffnen des oberen Greifers stattfindet bis ein nächstes Faserbündel zur Bearbeitung von dem oberen Greifer übernommen wird. Fernerhin liegt es im Rahmen der Erfindung, dass der Vorschubgreifer bei einer Vorschubbewegung des Faserbündels mit dem oberen Greifer nach unten bzw. vertikal nach unten verfahren wird und nach dem Abtrennen eines Faserbündelabschnittes zweckmäßigerweise wieder nach oben verfahren wird und bevorzugt entsprechend der vorangegangenen Vorschubbewegung wieder nach oben verfahren wird.

Eine besonders bevorzugte Ausführungsform des erfindungsgemäßen Verfahrens ist dadurch gekennzeichnet, dass das untere Ende des Faserbündels vor dem Schneidvorgang bzw. vor/oberhalb der Schneideinrichtung durch eine Bündeleinrichtung zur Bündelung der Faserenden des Faserbündels geführt wird. Bei einer Vorschubbewegung des Faserbündels zwecks Abtrennung eines Faserbündelabschnittes wird somit das untere Ende des Faserbündels durch die Bündeleinrichtung geführt. Der Erfindung liegt insoweit die Erkenntnis zugrunde, dass das Faserbündel im Betrieb am unteren Ende aufgefächert wird und die Faserenden zumindest zum Teil dort in der Regel nicht parallel orientiert sind. Mit Hilfe der Bündeleinrichtung werden am unteren Ende des Faserbündels nach außen ragende Fasern gleichsam nach innen befördert und somit wird das unten aufgefaserte Faserbündel am unteren Ende gebündelt. Gemäß besonders empfohlener Ausführungsform des erfindungsgemäßen Verfahrens wird als Bündeleinrichtung ein sich in Vorschubrichtung des Faserbündels verjüngender Trichter eingesetzt, wobei es sich vorzugsweise um einen rotierenden Trichter handelt. Das Ende des Faserbündels wird von oben in die weite Trichteröffnung des sich nach unten verjüngenden Trichters eingeführt. Zweckmäßigerweise rotiert dieser Trichter um seine vertikale Längsachse. Eine besonders bewährte Ausführungsform der Erfindung zeichnet sich dadurch aus, dass die faserbündelseitige Innenoberfläche des Trichters spiralförmig verlaufende Nuten aufweist. Durch die Rotationsbewegung des Trichters und die gleichzeitige Vorschubbewegung des Faserbündels erfolgt eine Bündelung des Endes des Faserbündels in dem Trichter.

Gemäß einer Ausführungsvariante wird vor dem Abtrennen eines Faserbündelabschnittes von dem Faserbündel das Faserbündelende mit der Schneideinrichtung abgetrennt bzw. abgeschnitten. Bevorzugt wird dieses abgeschnittene Faserbündelende in einen Abfallbehälter überführt. Anschließend erfolgt dann das Abtrennen eines Faserbündelabschnittes.

Es liegt im Rahmen der Erfindung, dass die abgetrennten Faserbündelabschnitte abwechselnd von zumindest zwei bzw. von zwei Bündelgreifern erfasst werden und bevorzugt abwechselnd in zumindest zwei bzw. in zwei Transport- und/oder Lagerbehältern abgelegt werden. Der Einsatz von zwei Bündelgreifern und der Einsatz von zwei Transport- und/oder Lagerbehältern gewährleistet eine besonders schnelle Taktzeit im Rahmen des erfindungsgemäßen Verfahrens. Als Transport- und/oder Lagerbehälter kann insbesondere ein Transportsack eingesetzt werden. Es kann aber auch ein Karton, eine Kiste oder dergleichen verwendet werden. Grundsätzlich können die abgetrennten Faserbündelabschnitte auch auf einer Fördereinrichtung abgelegt werden. - Es liegt weiterhin im Rahmen der Erfindung, dass die abgetrennten/abgeschnittenen Faserbündelabschnitte parallel bzw. gleichgerichtet abgelegt werden, bevorzugt in einem Transport- und/oder Lagerbehälter parallel bzw. gleichgerichtet abgelegt werden. Der Erfindung liegt insoweit die Erkenntnis zugrunde, dass mit derart ausgerichteten Fasern bzw. Faserbündelabschnitten eine enge Stapelung und somit eine platzsparende Anordnung für die Lagerung und für den Transport möglich ist. Zweckmäßigerweise werden die abgetrennten Faserbündelabschnitte mit Hilfe von vertikalen Kammern bzw. Schächten gestapelt. Das wird weiter unten noch erläutert.

Gegenstand der Erfindung ist auch eine Vorrichtung zur Verarbeitung von Faserbündeln, wobei eine Zuführungsvorrichtung zum Zuführen der Faserbündel vorgesehen ist, wobei ein oberer Greifer zum Erfassen eines Faserbündels im oberen Bereich des Faserbündels, vorzugsweise am oberen Ende des Faserbündels vorgesehen ist, wobei ein unterer Greifer zum Erfassen des Faserbündels im unteren Bereich des Faserbündels und zum Fixieren des unteren Bereiches des Faserbündels vorhanden ist,
wobei eine Schneideinrichtung zum Abtrennen von Faserbündelabschnitten von dem Faserbündel unterhalb des oberen Greifers und unterhalb des unteren Greifers angeordnet ist,
wobei ein Vorschubgreifer zum Erfassen des Faserbündels vorgesehen ist, wobei der in Eingriff mit dem Faserbündel befindliche obere Greifer und der unterhalb des oberen Greifers und vorzugsweise auch unterhalb des unteren Greifers in Eingriff mit dem Faserbündel befindliche Vorschubgreifer bei geöffnetem unteren Greifer für eine Vorschubbewegung des Faserbündels in Richtung Schneideinrichtung zum Abtrennen eines Faserbündelabschnittes vorgesehen ist.

Nach bevorzugter Ausführungsform der Erfindung ist die Zuführungsvorrichtung als Zuführungsmagazin mit einer Mehrzahl von Einhängeöffnungen zum Einhängen jeweils eines oberen Endes eines Faserbündels - vorzugsweise mittels eines Spannadapters - vorgesehen. Zweckmäßigerweise sind die Einhängeöffnungen taktweise zu dem oberen Greifer hin bewegbar. Es empfiehlt sich ein Rundtaktmagazin mit bevorzugt kreisförmiger, die Einhängeöffnungen aufweisender Drehscheibe einzusetzen, wobei die Einhängeöffnungen bevorzugt nach außen hin offen sind. Die Faserbündel können nach einer Ausführungsvariante manuell in die Einhängeöffnungen der Drehscheibe eingehängt werden. Das Rundtaktmagazin mit der die Einhängeöffnungen aufweisenden Drehscheibe wird zweckmäßigerweise taktweise gedreht und so werden die Faserbündel dem oberen Greifer taktweise zugeführt. Gemäß einer Ausführungsvariante ergreift der obere Greifer dabei jeweils einen Spannadapter mit angeschlossenem Faserbündel.

Eine sehr bevorzugte Ausführungsform der erfindungsgemäßen Vorrichtung ist dadurch gekennzeichnet, dass in Vorschubrichtung des Faserbündels vor der Schneideinrichtung eine Bündeleinrichtung zur Bündelung des Faserendes eines vorgeschobenen Faserbündels angeordnet ist. Die Bündeleinrichtung ist vorzugsweise in Form eines sich in Vorschubrichtung verjüngenden Trichters ausgeführt. Eine besonders empfohlene Ausführungsform zeichnet sich dadurch aus, dass dieser Trichter rotiert und zwar um seine vertikale Längsachse rotiert. Wie bereits oben dargelegt, ist der Trichter an seiner Innenseite bevorzugt mit spiralförmigen Nuten ausgestattet.

Es liegt im Rahmen der Erfindung, dass eine Ablageeinrichtung zur zweckmäßigerweise gleichgerichteten parallelen Ablage der abgetrennten Faserbündelabschnitte vorgesehen ist. Empfohlenermaßen ist die Ablageeinrichtung in Form einer Mehrzahl von - vorzugsweise zueinander parallelen - vertikalen Kammern bzw. Schächten ausgebildet. Somit wird für die Ablage der abgetrennten Faserbündelabschnitte ein Kammersystem eingesetzt. Zweckmäßigerweise wird ein Transport- und/oder Lagerbehälter von unten über die Ablageeinrichtung bzw. über das Kammersystem gezogen. Vorzugsweise werden die Folienbündelabschnitte in jeder Kammer bzw. vertikalen Kammer vertikal übereinander angeordnet. Auf diese Weise erfolgt ein geordnetes bzw. gerichtetes Ablegen der Faserbündelabschnitte. Es liegt weiterhin im Rahmen der Erfindung, dass unterhalb der Ablageeinrichtung bzw. unterhalb des Transport- und/oder Lagerbehälters eine Wägezelle angeordnet ist. Wenn der Transport- und/oder Lagerbehälter das gewünschte Gewicht erreicht hat bzw. wie gewünscht befüllt wurde, wird der gefüllte Transport- und/oder Lagerbehälter entnommen und durch einen neuen Behälter ersetzt.

Der Erfindung liegt die Erkenntnis zugrunde, dass mit dem erfindungsgemäßen Verfahren und mit der erfindungsgemäßen Vorrichtung eine funktionssichere, präzise und saubere Abtrennung von Faserbündelabschnitten möglich ist. Von besonderer Bedeutung ist dabei, dass eine Umwicklung des Faserbündels, mit Papier, Folie oder dergleichen nicht mehr erforderlich ist. Im Vergleich zu den aus dem Stand der Technik bekannten Verfahren kann bei der Erfindung also auf derart aufwendige bzw. kostenaufwendige Maßnahmen verzichtet werden. Nichtsdestoweniger ist ein einfaches und problemloses Abtrennen der Faserbündelabschnitte von einem Faserbündel möglich. Der für die erfindungsgemäße Vorrichtung erforderliche apparative Aufwand hält sich dabei in Grenzen und die erfindungsgemäße Vorrichtung kann grundsätzlich mit kostengünstigen Komponenten realisiert werden. Zu betonen ist weiterhin, dass mit dem erfindungsgemäßen Verfahren bzw. mit der erfindungsgemäßen Vorrichtung eine kompakte und platzsparende Lagerung und ein kompakter bzw. platzsparender Transport der abgetrennten Faserbündelabschnitte möglich ist. Das erfindungsgemäße Verfahren kann insbesondere ohne nennenswerten Ausschuss durchgeführt werden und zeichnet sich somit durch besondere Effektivität aus.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Gesamtansicht der erfindungsgemäßen Vorrichtung,
- Fig. 2: einen vergrößerten Ausschnitt aus dem Gegenstand nach Fig. 1,
- Fig. 3: den Gegenstand nach Fig. 2 in einer weiteren Funktionsstellung,
- Fig. 4: ein weiterer vergrößerter Ausschnitt aus dem Gegenstand gemäß Fig.1,
- Fig. 5: einen zusätzlichen vergrößerten Ausschnitt aus dem Gegenstand nach Fig. 1,
- Fig. 6: den Gegenstand gemäß Fig. 5 in einer weiteren Funktionsstellung,
- Fig. 7: eine vergrößerte Seitenansicht des unteren Teils der erfindungsgemäßen Vorrichtung, und
- Fig. 8: eine Ablageeinrichtung bzw. ein Kammersystem für die Ablage der erfindungsgemäß abgetrennten Faserbündelabschnitte.

Die Figuren zeigen eine Vorrichtung zur Durchführung des erfindungsgemäßen Verfahrens zur Verarbeitung von Faserbündeln 1. Bei diesem Verfahren werden Faserbündelabschnitte 2 von einem Faserbündel 1 abgeschnitten. Die Faserbündel 1 werden zunächst mit einer Zuführungsvorrichtung 3 zugeführt. In der Fig. 1 ist eine als Rundtaktmagazin ausgebildete Zuführungsvorrichtung 3 dargestellt. Diese Zuführungsvorrichtung 3 bzw. dieses Rundtaktmagazin weist eine obere Drehscheibe 4 auf, die mit über ihren Umfang verteilten nach außen offenen Einhängeöffnungen 5 ausgestattet ist. In die Einhängeöffnungen 5 ist jeweils ein Faserbündel 1 mittels eines Spannadapters 6 eingehängt, wobei der Spannadapter 6 jeweils am oberen Ende des Faserbündels 1 angeschlossen bzw. fixiert ist. Das Rundtaktmagazin weist weiterhin eine untere Drehscheibe 7 mit über den Umfang verteilten Öffnungen für die Ausrichtung der in den Einhängeöffnungen 5 eingehängten Faserbündeln 1 auf. Die Zuführungsvorrichtung 3 bzw. das Rundtaktmagazin wird taktweise gedreht, so dass jeweils ein Faserbündel 1 mit am oberen Ende angeschlossenem Spannadapter 6 einem oberen Greifer 8 der Vorrichtung zugeführt wird. Mit dem oberen Greifer 8 wird jeweils ein Spannadapter 6 mit angeschlossenem Faserbündel 1 ergriffen (siehe vergleichende Betrachtung der Fig. 1 und 2). Das von dem oberen Greifer 8 ergriffene Faserbündel 1 wird dann durch geöffnete Greifelemente 13 eines unteren Greifers 9 vertikal nach oben gezogen (siehe vergleichende Betrachtung der Fig. 2 und 3). Daraufhin wird das an dem oberen Greifer 8 hängende Faserbündel 1 in seinem unteren Bereich von dem unteren Greifer 9 ergriffen. Dadurch wird der untere Bereich des Faserbündels 1 gleichsam fixiert und ein Aufbauschen bzw. Verwirren der Fasern im unteren Bereich des Faserbündels 1 wird vermieden. Die Greifer 8, 9 arbeiten zweckmäßigerweise und im Ausführungsbeispiel mit Greifelementen 13, die das Faserbündel 1 klemmend ergreifen bzw. fixieren.

Nach dem Ergreifen des Faserbündels 1 mittels des oberen Greifers 8 und mittels des unteren Greifers 9 wird dieses Faserbündel 1 von dem oberen Greifer 8 und von dem unteren Greifer 9 oberhalb einer Schneideinrichtung 11 positioniert. Dazu wird das Faserbündel 1 bevorzugt und im Ausführungsbeispiel horizontal bis in die Position über der Schneideinrichtung 11 verfahren (Fig. 4).

Anschließend wird das Faserbündel 1 an seinem unteren Ende unterhalb des unteren Greifers 9 von einem Vorschubgreifer 10 ergriffen und gleichzeitig bzw. daraufhin wird der untere Greifer 9 geöffnet bzw. außer Eingriff mit dem Faserbündel 1 gebracht. Im Anschluss daran wird das Faserbündel 1 mit dem daran angeschlossenen oberen Greifer 8 und dem daran angeschlossenen Vorschubgreifer 10 um einen Hub vertikal nach unten vorgeschoben, der bevorzugt der Länge eines von dem Faserbündel 1 abzutrennenden Faserbündelabschnittes 2 entspricht (bezüglich der vorgenannten Bewegungen wird auf eine vergleichende Betrachtung der Fig. 5 und 6 verwiesen).

Vor dem Abschneiden eines Faserbündelabschnittes 2 wird das untere Ende des Faserbündels 1 oberhalb der Schneideinrichtung 11 durch eine Bündeleinrichtung 14 zur Bündelung der Faserenden des Faserbündels 1 geführt. Diese Bündeleinrichtung 14 ist bevorzugt und im Ausführungsbeispiel als ein sich in Vorschubrichtung des Faserbündels 1 verjüngender Trichter ausgebildet. Empfohlenermaßen und im Ausführungsbeispiel handelt es sich um einen um seine vertikale Längsachse L rotierenden Trichter. Das Ende des Faserbündels 1 wird von oben in die weite Trichteröffnung eingeführt. Vorzugsweise und im Ausführungsbeispiel weist der als Bündeleinrichtung 14 eingesetzte Trichter an seiner faserbündelseitigen Innenoberfläche spiralförmig verlaufende Nuten 18 auf. Bei einer Rotationsbewegung des Trichters und bei einer gleichzeitigen Vorschubbewegung des Faserbündels 1 werden aufgefächerte bzw. aufgefaserte Fasern am Ende des Faserbündels 1 gleichsam nach innen befördert und somit erfolgt eine Bündelung des Endes des Faserbündels 1.

Anschließend erfolgt das Abtrennen eines Faserbündelabschnittes 2 von dem Faserbündel 1 mittels der Schneideinrichtung 11. Der abgetrennte Faserbündelabschnitt 2 wird bevorzugt und im Ausführungsbeispiel von einem Bündelgreifer 12 ergriffen und in einen Transport- und/oder Lagerbehälter 15 überführt (Fig. 7 und 8).

Anschließend wird der untere Greifer 9 wieder geschlossen bzw. wieder in Eingriff mit dem Faserbündel 1 gebracht und der Vorschubgreifer 10 wird geöffnet bzw. außer Eingriff mit dem Faserbündel 1 gebracht. Der Vorschubgreifer 10 wird wieder vertikal nach oben zurückbewegt und zwar vorzugsweise entsprechend dem vorangegangenen Hub des Faserbündels 1. Im Anschluss daran wird der untere Greifer 9 wieder geöffnet sowie der Vorschubgreifer 10 wieder geschlossen und das Faserbündel 1 mit dem daran angeschlossenen oberen Greifer 8 und dem daran angeschlossenen Vorschubgreifer 10 wird wiederum um einen Hub vorgeschoben und ein Faserbündelabschnitt 2 wird von dem Faserbündel 1 abgetrennt und so weiter fort. - Es liegt im Rahmen der Erfindung, dass der untere Greifer 9 während der Vorschubbewegungen des Faserbündels 1 in Richtung Schneideinrichtung 11 in der gleichen horizontalen Position bzw. Ebene verbleibt. Dagegen wird der obere Greifer 8 entsprechend den Vorschubbewegungen des Faserbündels 1 vertikal nach unten in Richtung Schneideinrichtung 11 nach und nach verfahren.

In der Fig. 8 ist dargestellt, dass nach bevorzugter Ausführungsform und im Ausführungsbeispiel die mit der Schneideinrichtung 11 abgetrennten und von dem Bündelgreifer 12 ergriffenen und abgelegten Faserbündelabschnitte 2 in einem als Transportsack ausgeführten Transport- und/oder Lagerbehälter 15 abgelegt werden. Der Transportsack wurde dazu von unten über eine Ablageeinrichtung 16 gezogen, die bevorzugt und im Ausführungsbeispiel eine Mehrzahl von vertikalen Kammern 17 aufweist. Die Faserbündelabschnitte 2 werden in diesen vertikalen Kammern 17 übereinander gestapelt. Zweckmäßigerweise befindet sich unter dem Transportsack eine in den Figuren nicht dargestellte Wägezelle. Bei Erreichen des gewünschten Gewichtes des gefüllten Transportsackes wird der Transportsack von der Ablageeinrichtung 16 entfernt und dazu der untere Boden 19 der Ablageeinrichtung 16 geöffnet. Somit rutschen die gestapelten Faserbündelabschnitte 2 in ihrer gestapelten bzw. ausgerichteten parallelen Orientierung in den Transportsack. Durch diese parallele Ausrichtung der Faserbündelabschnitte 2 wird eine besonders kompakte Stapelung der Faserbündelabschnitte 2 und ein besonders platzsparender Transport gewährleistet.

In den Figuren wurde nicht dargestellt, dass nach einer bevorzugten Ausführungsform die mit der Schneideinrichtung 11 abgeschnittenen Faserbündelabschnitte 2 abwechselnd von zwei Bündelgreifern 12 ergriffen werden können und auch abwechselnd in zwei Transport- und/oder Lagerbehältern 15 abgelegt werden können. Dadurch wird in vorteilhafter Weise eine schnelle Taktzeit für den Betrieb der erfindungsgemäßen Vorrichtung erzielt. - Weiterhin wurde auch nicht dargestellt, dass die Greifer mit Hilfe eines Industrieroboters realisiert werden können und/oder auch Kettenfördersysteme in die erfindungsgemäße Vorrichtung integriert sein können.

## Patentansprüche

1. Verfahren zur Verarbeitung von Faserbündeln (1), wobei Faserbündelabschnitte (2) von einem Faserbündel (1) abgeschnitten werden, wobei Faserbündel (1) mit einer Zuführungsvorrichtung (3) zugeführt werden, wobei ein Faserbündel (1) in seinem oberen Bereich, vorzugsweise an seinem oberen Ende von einem oberen Greifer (8) ergriffen wird und wobei das Faserbündel (1) in seinem unteren Bereich von einem unteren Greifer (9) ergriffen wird,
wobei anschließend das Faserbündel (1) unterhalb des unteren Greifers (9) von einem Vorschubgreifer (10) ergriffen wird und wobei daraufhin bzw. gleichzeitig der untere Greifer (9) geöffnet bzw. außer Eingriff mit dem Faserbündel (1) gebracht wird, wobei im Anschluss daran das Faserbündel (1) mit dem daran angeschlossenen oberen Greifer (8) und dem daran angeschlossenen Vorschubgreifer (10) um einen Hub vorgeschoben bzw. nach unten vorgeschoben wird, der vorzugsweise der Länge bzw. im Wesentlichen der Länge eines von dem Faserbündel (1) abzutrennenden Faserbündelabschnittes (2) entspricht,
wobei daraufhin ein Faserbündelabschnitt (2) mit einer Schneideinrichtung (11) von dem Faserbündel (1) abgetrennt wird, vorzugsweise von einem Bündelgreifer (12) erfasst wird und bevorzugt in einen Transport- und/oder Lagerbehälter überführt wird, wobei anschließend der untere Greifer (9) wieder geschlossen bzw. wieder in Eingriff mit dem Faserbündel (1) gebracht wird sowie der Vorschubgreifer (10) geöffnet bzw. außer Eingriff mit dem Faserbündel (1) gebracht wird und der Vorschubgreifer (10) wieder zurückbewegt wird bzw. wieder nach oben zurückbewegt wird, vorzugsweise entsprechend der vorangehenden Vorschubbewegung zurückbewegt bzw. nach oben zurückbewegt wird
und wobei im Anschluss daran der untere Greifer (9) wieder geöffnet sowie der Vorschubgreifer (10) wieder geschlossen wird und das Faserbündel (1) mit daran angeschlossenem oberen Greifer (8) und daran angeschlossenem Vorschubgreifer (10) wieder um einen Hub vorgeschoben wird und so weiter fort.

2. Verfahren nach Anspruch 1, wobei die Fasern der Faserbündel (1) aus thermoplastischem Kunststoff bestehen bzw. im Wesentlichen bestehen und als Filamente bzw. Monofilamente extrudiert werden.

3. Verfahren nach einem der Ansprüche 1 oder 2, wobei die zugeführten Faserbündel (1) vertikal orientiert werden bzw. im Wesentlichen vertikal orientiert werden.

4. Verfahren nach einem der Ansprüche 1 bis 3, wobei ein Faserbündel (1) - bevorzugt in bzw. an der Zuführungsvorrichtung (3) - von dem oberen Greifer (8) ergriffen wird und anschließend durch die geöffneten Greifelemente (13) des unteren Greifers (9) von dem oberen Greifer (8) nach oben bzw. vertikal nach oben gezogen wird und daraufhin das Faserbündel (1) in seinem unteren Bereich von dem unteren Greifer (9) ergriffen wird.

5. Verfahren nach einem der Ansprüche 1 bis 4, wobei nach dem Ergreifen des Faserbündels (1) von dem oberen Greifer (8) und von dem unteren Greifer (9) das Faserbündel (1) mittels des oberen Greifers (8) und mittels des unteren Greifers (9) oberhalb der Schneideinrichtung (11) positioniert wird und dazu bevorzugt horizontal bis in die Position über der Schneideinrichtung (11) verfahren wird.

6. Verfahren nach einem der Ansprüche 1 bis 5, wobei der untere Greifer (9) während der Vorschubbewegungen des Faserbündels (1) in Richtung Schneideinrichtung (11) in der gleichen horizontalen Position bzw. Ebene verbleibt und der obere Greifer (8) entsprechend den Vorschubbewegungen des Faserbündels (1) nach unten bzw. vertikal nach unten in Richtung Schneideinrichtung (11) bewegt wird.

7. Verfahren nach einem der Ansprüche 1 bis 6, wobei das untere Ende des Faserbündels (1) vor dem Schneidvorgang bzw. vor/oberhalb der Schneideinrichtung (11) durch eine Bündeleinrichtung (14) zur Bündelung der Faserenden des Faserbündels (1) geführt wird.

8. Verfahren nach Anspruch 7, wobei ein sich in Vorschubrichtung des Faserbündels (1) verjüngender Trichter - vorzugsweise ein rotierender Trichter - als Bündeleinrichtung (14) eingesetzt wird.

9. Verfahren nach einem der Ansprüche 1 bis 8, wobei vor dem Abtrennen eines Faserbündelabschnittes (2) ein Faserbündelende mit der Schneideinrichtung (11) abgetrennt bzw. abgeschnitten wird und bevorzugt das abgeschnittene Faserbündelende in einen Abfallbehälter überführt wird.

10. Verfahren nach einem der Ansprüche 1 bis 9, wobei die Faserbündelabschnitte (2) abwechselnd von zumindest zwei Bündelgreifern (12) erfasst werden und bevorzugt abwechselnd in zumindest zwei Transport- und/oder Lagerbehältern (15) abgelegt werden.

11. Verfahren nach einem der Ansprüche 1 bis 10, wobei die abgetrennten Faserbündelabschnitte (2) parallel abgelegt werden und bevorzugt parallel in einem Transport- und/oder Lagerbehälter (15) abgelegt werden.

12. Vorrichtung zur Verarbeitung von Faserbündeln (1), insbesondere zur Durchführung des Verfahrens nach einem der Ansprüche 1 bis 11, wobei eine Zuführungsvorrichtung (3) zum Zuführen der Faserbündel (1) vorgesehen ist, wobei ein oberer Greifer (8) zum Erfassen eines Faserbündels (1) im oberen Bereich des Faserbündels (1), vorzugsweise am oberen Ende des Faserbündels (1) vorgesehen ist, wobei ein unterer Greifer (9) zum Erfassen des Faserbündels (1) im unteren Bereich des Faserbündels (1) und zum Fixieren des unteren Bereiches des Faserbündels (1) vorhanden ist, wobei eine Schneideinrichtung (11) zum Abtrennen von Faserbündelabschnitten (2) von dem Faserbündel (1) unterhalb des oberen Greifers (8) und unterhalb des unteren Greifers (9) angeordnet ist, wobei ein Vorschubgreifer (10) zum Erfassen des Faserbündels (1) vorgesehen ist, wobei der in Eingriff mit dem Faserbündel (1) befindliche obere Greifer (8) und der unterhalb des oberen Greifers (8) und bevorzugt auch unterhalb des unteren Greifers (9) in Eingriff mit dem Faserbündel (1) befindliche Vorschubgreifer (10) bei geöffnetem unteren Greifer (9) für eine Vorschubbewegung des Faserbündels (1) in Richtung Schneideinrichtung (11) zum Abtrennen eines Faserbündelabschnittes (2) vorhanden ist.

13. Vorrichtung nach Anspruch 12, wobei die Zuführungsvorrichtung (3) als Zuführungsmagazin mit einer Mehrzahl von Einhängeöffnungen (5) zum Einhängen jeweils eines oberen Endes eines Faserbündels (1) - vorzugsweise mittels eines Spannadapters (6) - vorgesehen ist und wobei die Einhängeöffnungen (5) taktweise zu dem oberen Greifer (8) hin bewegbar sind.

14. Vorrichtung nach einem der Ansprüche 12 oder 13, wobei in Vorschubrichtung des Faserbündels (1) vor der Schneideinrichtung (11) eine Bündeleinrichtung (14) zur Bündelung des Faserendes eines vorgeschobenen Faserbündels (1) angeordnet ist und wobei die Bündeleinrichtung (14) vorzugsweise in Form eines sich in Vorschubrichtung verjüngenden Trichters ausgeführt ist.

15. Vorrichtung nach einem der Ansprüche 12 bis 14, wobei eine Ablageeinrichtung (16) zur parallelen Ablage der abgetrennten Faserbündelabschnitte (2) vorgesehen ist, wobei die Ablageeinrichtung (16) in Form einer Mehrzahl von - vorzugsweise zueinander parallelen - vertikalen Kammern (17) bzw. Schächten ausgebildet ist.

## Claims

1. A method for processing fibre bundles (1), wherein fibre bundle sections (2) are cut off from a fibre bundle (1), wherein fibre bundles (1) are supplied by means of a feeding device (3), wherein a fibre bundle (1) is gripped in its upper region, preferably at its upper end by an upper gripper (8), and wherein the fibre bundle (1) is gripped in its lower region by a lower gripper (9),
wherein then the fibre bundle (1) is gripped below the lower gripper (9) by a feed gripper (10) and wherein thereupon or at the same time, the lower gripper (9) is opened or brought out of engagement with the fibre bundle (1), wherein following this the fibre bundle (1) with the upper gripper (8) connected thereto and the feed gripper (10) connected thereto is advanced or advanced downwards by a stroke which preferably corresponds to the length or substantially the length of a fibre bundle section (2) to be separated from the fibre bundle (1),
wherein thereupon a fibre bundle section (2) is separated from the fibre bundle (1) by means of a cutting device (11), preferably is gripped by a bundle gripper (12) and preferably is transferred into a transport and/or storage container, wherein the lower gripper (9) is then closed again or again brought in engagement with the fibre bundle (1) and the feed gripper (10) is opened or brought out of engagement with the fibre bundle (1) and the feed gripper (10) is moved back again or moved back upwards again, preferably is moved back or moved back upwards according to the preceding advance movement and wherein following this, the lower gripper (9) is opened again and the feed gripper (10) is closed again and the fibre bundle (1) with upper gripper (8) connected thereto and feed gripper (10) connected thereto is again advanced by a stroke and so on.

2. The method according to claim 1, wherein the fibres of the fibre bundle (1) consist or substantially consist of thermoplastic plastic and are extruded as filaments or monofilaments.

3. The method according to any one of claims 1 or 2, wherein the supplied fibre bundles (1) are vertically oriented or substantially vertically oriented.

4. The method according to any one of claims 1 to 3, wherein a fibre bundle (1) - preferably in or on the feeding device (3) - is gripped by an upper gripper (8) and then drawn upwards or vertically upwards through the opened gripping elements (13) of the lower gripper (9) by the upper gripper (8) and thereupon the fibre bundle (1) is gripped by the lower gripper (9) in its lower region.

5. The method according to any one of claims 1 to 4, wherein after gripping of the fibre bundle (1) by the upper gripper (8) and by the lower gripper (9), the fibre bundle (1) is positioned by means of the upper gripper (8) and by means of the lower gripper (9) above the cutting device (11) and to this end is preferably moved horizontally into the position above the cutting device (11).

6. The method according to any one of claims 1 to 5, wherein during the advance movements of the fibre bundle (1) in the direction of the cutting device (11) the lower gripper (9) remains in the same horizontal position or plane and the upper gripper (8) is moved downwards or vertically downwards in the direction of the cutting device (11) according to the advance movements of the fibre bundle (1).

7. The method according to any one of claims 1 to 6, wherein the lower end of the fibre bundle (1) is guided before the cutting process or before/above the cutting device (11) through a bundling device (14) for bundling the fibre ends of the fibre bundle (1).

8. The method according to claim 7, wherein a funnel which tapers in the direction of advance of the fibre bundle (1) - preferably a rotating funnel - is used as bundling device (14).

9. The method according to any one of claims 1 to 8, wherein prior to separation of a fibre bundle section (2) a fibre bundle end is separated or cut off with the cutting device (11) and the cut-off fibre bundle end is preferably transferred into a waste container.

10. The method according to any one of claims 1 to 9, wherein the fibre bundle sections (2) are alternately grasped by at least two bundle grippers (12) and preferably alternately placed in at least two transport and/or storage containers (15).

11. The method according to any one of claims 1 to 10, wherein the separated fibre bundle sections (2) are placed parallel and preferably placed parallel in a transport and/or storage container (15).

12. A device for the processing of fibre bundles (1), in particular for carrying out the method according to any one of claims 1 to 11, wherein a feeding device (3) is provided for feeding the fibre bundles (1), wherein an upper gripper (8) is provided for gripping a fibre bundle (1) in the upper region of the fibre bundle (1), preferably at the upper end of the fibre bundle (1), wherein a lower gripper (9) is provided for gripping the fibre bundle (1) in the lower region of the fibre bundle (1) and for fixing the lower region of the fibre bundle (1), wherein a cutting device (11) is provided for separating fibre bundle sections (2) from the fibre bundle (1) below the upper gripper (8) and below the lower gripper (9), wherein a feed gripper (10) is provided for gripping the fibre bundle (1), wherein the upper gripper (8) in engagement with the fibre bundle (1) and the feed gripper (10) located below the upper gripper (8) and preferably also below the lower gripper (9) in engagement with the fibre bundle (1) when the lower gripper (9) is open, is provided for a feed movement of the fibre bundle (1) in the direction of the cutting device (11) for separation of a fibre bundle section (2).

13. The device according to claim 12, wherein the feeding device (3) is provided as a feed magazine having a multiplicity of suspension openings (5) for suspending respectively one upper end of a fibre bundle (1) - preferably by means of a clamping adapter (6) - and wherein the suspension openings (5) are movable in a clocked manner towards the upper gripper (8).

14. The device according to any one of claims 12 or 13, wherein a bundling device (14) for bundling the fibre end of an advanced fibre bundle (1) is disposed in the direction of advance of the fibre bundle (1) before the cutting device (11) and wherein the bundling device (14) is preferably executed in the form of a funnel which tapers in the direction of advance.

15. The device according to any one of claims 12 to 14, wherein a depositing device (16) is provided for the parallel deposition of the separated fibre bundle sections (2), wherein the depositing device (16) is configured in the form of a multiplicity of - preferably parallel to one another - vertical chambers (17) or shafts.

## Revendications

1. Procédé de traitement de faisceaux de fibres (1), dans lequel des sections de faisceaux de fibres (2) sont coupées dans un faisceau de fibres (1), les faisceaux de fibres (1) étant acheminés à l'aide d'un dispositif d'acheminement (3), un faisceau de fibres (1) étant saisi à sa partie supérieure, de préférence à son extrémité supérieure, par un préhenseur supérieur (8) et le faisceau de fibres (1) étant saisi à son extrémité inférieure par un préhenseur inférieur (9),
le faisceau de fibres (1) étant ensuite saisi en-dessous du préhenseur inférieur (9) par un préhenseur d'avance (10) et le préhenseur inférieur (9) étant sur ce ou simultanément ouvert ou mis hors prise avec le faisceau de fibres (1), puis le faisceau de fibres (1) étant avancé ou avancé vers le bas avec le préhenseur supérieur qui lui est raccordé (8) et le préhenseur d'avance qui est raccordé (10) par une course qui équivaut de préférence à la longueur ou sensiblement à la longueur d'une section de faisceau de fibres (2) à couper dans le faisceau de fibres (1),
une section de faisceau de fibres (2) étant ensuite coupée à l'aide d'un dispositif de coupe (11) dans le faisceau de fibres (1), étant de préférence saisie par un préhenseur de faisceau (12) et de préférence transférée dans un réservoir de transport et/ou de stockage, le préhenseur inférieur (9) étant ensuite refermé ou remis en prise avec le faisceau de fibres (1) et le préhenseur d'avance (10) étant ouvert ou mis hors prise avec le faisceau de fibres (1) et le préhenseur d'avance (10) étant à nouveau reculé ou déplacé vers le haut, de préférence reculé ou déplacé vers le haut en fonction du mouvement d'avance en cours et le préhenseur inférieur (9) étant ensuite rouvert et le préhenseur d'avance (10) étant refermé et faisceau de fibres (1) étant, avec le préhenseur supérieur qui lui est raccordé (8) et le préhenseur d'avance qui lui est raccordé (10), avancé à raison d'une course et ainsi de suite.

2. Procédé selon la revendication 1, dans lequel les fibres du faisceau de fibres (1) sont composées ou sensiblement composées de matière thermoplastique et sont extrudées sous forme de filaments ou de monofilaments.

3. Procédé selon une des revendications 1 ou 2, dans lequel les faisceaux de fibres acheminés (1) sont orientés verticalement ou sensiblement orientés verticalement.

4. Procédé selon une des revendications 1 à 3, dans lequel un faisceau de fibres (1) - situé de préférence dans ou sur le dispositif d'acheminement (3) - est saisi par le préhenseur supérieur (8) puis tiré vers le haut ou verticalement vers le haut à travers les éléments de préhension ouverts (13) du préhenseur inférieur (9) par le préhenseur supérieur (8) et le faisceau de fibres (1) est ensuite saisi à sa partie inférieure par le préhenseur inférieur (9).

5. Procédé selon une des revendications 1 à 4, dans lequel, après la saisie du faisceau de fibres (1) par le préhenseur supérieur (8) et par le préhenseur inférieur (9), le faisceau de fibres (1) est positionné au moyen du préhenseur supérieur (8) et au moyen du préhenseur inférieur (9) au-dessus du dispositif de coupe (11) et est pour ce faire déplacé de préférence horizontalement jusqu'à la position située au-dessus du dispositif de coupe (11).

6. Procédé selon une des revendications 1 à 5, dans lequel le préhenseur inférieur (9), pendant les mouvements d'avance du faisceau de fibres (1) en direction du dispositif de coupe (11), reste dans la même position ou le même plan horizontal et le préhenseur supérieur (8) est déplacé en fonction des mouvements d'avance du faisceau de fibres (1) vers le bas ou verticalement vers le bas en direction du dispositif de coupe (11).

7. Procédé selon une des revendications 1 à 6, dans lequel l'extrémité inférieure du faisceau de fibres (1) est guidée, avant l'opération de coupe, devant/au-dessus du dispositif de coupe (11) par un dispositif de mise en faisceau (14) servant à réunir en faisceau les extrémités des fibres du faisceau de fibres (1).

8. Procédé selon la revendication 7, dans lequel un entonnoir - de préférence un entonnoir rotatif - se rétrécissant dans le sens d'avance du faisceau de fibres (1) est utilisé comme dispositif de mise en faisceau (14).

9. Procédé selon une des revendications 1 à 8, dans lequel, avant la coupe d'une section de faisceau de fibres (2), une extrémité de faisceau de fibres (11) est coupée ou sectionnée et l'extrémité de faisceau de fibres coupée est de préférence transférée dans un conteneur de déchets.

10. Procédé selon une des revendications 1 à 9, dans lequel les sections de faisceau de fibres (2) sont saisies alternativement par au moins deux préhenseurs de fibres (12) et déposées de préférence alternativement dans au moins deux réservoirs de transport et/ou de stockage (15).

11. Procédé selon une des revendications 1 à 10, dans lequel les sections de fibres coupées (2) sont déposées parallèlement et déposées de préférence parallèlement dans un réservoir de transport et/ou de stockage (15).

12. Dispositif de traitement de faisceaux de fibres (1), en particulier pour la réalisation du procédé selon une des revendications 1 à 11, dans lequel il est prévu un dispositif d'acheminement (3) pour acheminer les faisceaux de fibres (1), dans lequel il est prévu un préhenseur supérieur (8) pour saisir un faisceau de fibres (1) dans la partie supérieure du faisceau de fibres (1), de préférence à l'extrémité supérieure du faisceau de fibres (1), dans lequel on trouve un préhenseur inférieur (9) pour saisir le faisceau de fibres (1) dans la partie inférieure du faisceau de fibres (1) et pour fixer la partie inférieure du faisceau de fibres (1), dans lequel un dispositif de coupe (11) permettant de sectionner des sections de faisceau de fibres (2) dans le faisceau de fibres (1) est disposé en-dessous du préhenseur supérieur (8) et en-dessous du préhenseur inférieur (9), dans lequel il est prévu un préhenseur d'avance (10) pour saisir le faisceau de fibres (1), dans lequel le préhenseur supérieur (8) se trouvant en prise avec le faisceau de fibres (1) et le préhenseur d' avance (10) se trouvant de préférence aussi en-dessous du préhenseur inférieur (9) en prise avec le faisceau de fibres (1) est disponible, lorsque le préhenseur inférieur (9) est ouvert, pour un mouvement d'avance du faisceau de fibres (1) en direction du dispositif de coupe (11) pour couper une section du faisceau de fibres (2).

13. Dispositif selon la revendication 12, dans lequel dispositif d'acheminement (3) est prévu sous la forme d'un compartiment d'acheminement doté d'une pluralité d'orifices d'accrochage (5) pour l'accrochage respectivement d'une extrémité supérieure d'un faisceau de fibres (1) - de préférence au moyen d'un adaptateur de serrage (6) - et dans lequel les orifices d'accrochage (5) sont mobiles par impulsions en direction du préhenseur supérieur (8).

14. Dispositif selon une des revendications 12 ou 13, dans lequel, dans le sens d'avance du faisceau de fibres (1), en amont dispositif de coupe (11), est disposé un dispositif de mise en faisceaux (14) pour réunir en faisceau l'extrémité de faisceau d'un faisceau de fibres avancé (1) et dans lequel le dispositif de mise en faisceau (14) est réalisée de préférence sous forme d'un entonnoir se rétrécissant dans le sens d'avance.

15. Dispositif selon une des revendications 12 à 14, dans lequel il est prévu un dispositif de dépôt (16) pour le dépôt parallèle des sections de faisceau de fibres coupées (2), dans lequel le dispositif de dépôt (16) est réalisé sous forme d'une pluralité de chambres verticales - de préférence parallèles entre elles - (17) ou de puits.
